# EUROPÄISCHE PATENTSCHRIFT

(11) **EP 2 197 593 B1**
(45) Veröffentlichungstag und Bekanntmachung des Hinweises auf die Patenterteilung: **06.01.2016**
(21) Anmeldenummer: 08836798.2
(22) Anmeldetag: 06.10.2008
(51) Int. Cl.: B05B 15/02, B05B 13/02

(54) **ROBOTER MIT EINER REINIGUNGSEINRICHTUNG UND ZUGEHÖRIGES BETRIEBSVERFAHREN**
ROBOT COMPRISING A CLEANING DEVICE AND ASSOCIATED OPERATING METHOD
ROBOT COMPORTANT UN DISPOSITIF DE NETTOYAGE ET PROCÉDÉ DE FONCTIONNEMENT ASSOCIÉ

(30) Priorität: 08.10.2007 DE 102007048248
(43) Veröffentlichungstag der Anmeldung: 23.06.2010
(62) Teilanmeldung aus: 15002780.3
(73) Patentinhaber: Dürr Systems GmbH, 74321 Bietigheim-Bissingen (DE)
(72) Erfinder: HERRE, Frank, 71739 Oberriexingen (DE); MELCHER, Rainer, 71720 Oberstenfeld (DE); MICHELFELDER, Manfred, 71711 Steinheim (DE); HEZEL, Thomas, 71679 Asperg (DE); HAAS, Jürgen, 75438 Knittlingen (DE); LEIENSETTER, Bernd, 74360 Ilsfeld (DE); MEISSNER, Alexander, 70193 Stuttgart (DE); FREY, Marcus, 71263 Weil der Stadt (DE)
(74) Vertreter: Beier, Ralph
(86) Internationale Anmeldenummer: PCT/EP2008/008423
(87) Internationale Veröffentlichungsnummer: WO 2009/046952

(56) Entgegenhaltungen:
- EP-A- 0 446 120
- JP-A- 3 254 860
- JP-A- 4 074 556

## Beschreibung

Die Erfindung betrifft einen Roboter, insbesondere einen Handhabungsroboter zum Öffnen und Schließen von Türen oder Hauben von Kraftfahrzeugkarosserien bei einem Lackiervorgang.

Darüber hinaus betrifft die Erfindung ein entsprechendes Betriebsverfahren für einen derartigen Roboter.

In modernen Lackieranlagen für Kraftfahrzeugkarosserien werden die zu lackierenden Kraftfahrzeugkarosserien mit montierten Türen und Hauben durch die Lackieranlage transportiert und von einem mehrachsigen Lackierroboter lackiert. Zur Innenlackierung der Kraftfahrzeugkarosserien werden die Türen und Hauben von einem mehrachsigen Handhabungsroboter geöffnet und nach der Beendigung der Innenlackierung wieder geschlossen. Hierzu weisen die Handhabungsroboter Handhabungswerkzeuge in Form von Greifern auf, welche die zu öffnenden Türen bzw. Hauben greifen können.

Problematisch hierbei ist, dass die Handhabungswerkzeuge (Greifer) der Handhabungsroboter dem Sprühstrahl der Lackierroboter ausgesetzt sind und deshalb von dem applizierten Lack verschmutzt werden.

Auch bei einem Lackierroboter erfolgt eine Verschmutzung des Lackierroboters durch den applizierten Sprühnebel, da nicht vollständig verhindert werden kann, dass der Lackierroboter durch den von ihm selbst oder von einem benachbarten Lackierroboter applizierten Sprühstrahl hindurchfährt.

Zum einen kann diese Lackverschmutzung der Roboter dazu führen, dass Lack von den verschmutzten Oberflächen der Roboter abtropft und im schlimmsten Fall auf die zu lackierenden Bauteile tropft, was zu einer Beschädigung der zuvor aufgebrachten Lackschicht führen würde. Diese Gefahr besteht auch bei getrocknetem, pulverförmigen Overspray, das von dem Handhabungsroboter (z.B. Türöffner, Haubenöffner) auf die zu lackierende Kraftfahrzeugkarosserie gelangen kann, was beispielsweise durch Kabinenluft, Roboterbewegungen oder Vibrationen verursacht werden kann.

Zum anderen sollten die Lackanhaftungen an dem Roboter bei einem Farbwechsel entfernt werden, um spätere Verunreinigungen durch die andersfarbigen Lackanhaftungen zu vermeiden. Dies ist lediglich dann entbehrlich, wenn - wie derzeit üblich - die Handhabungswerkzeuge (z.B. Greifer) an Flächen der Kraftfahrzeugkarosserie angreifen, die nicht zu lackieren sind.

Bei den herkömmlichen Lackieranlagen für Kraftfahrzeugkarosserien wird der Lackierbetrieb deshalb regelmäßig unterbrochen, damit der lackverschmutzte Roboter von Wartungspersonal manuell gereinigt werden kann.

Nachteilig an dieser manuellen Reinigungsmethode ist zum einen die Tatsache, dass der Lackierbetrieb zur Reinigung des Roboters unterbrochen werden muss, worunter die Wirtschaftlichkeit der Lackieranlage leidet.

Zum anderen erfolgt bei jeder Reinigung des Roboters ein Staub- bzw. Schmutzeintrag in die Lackierkabine durch das Wartungspersonal, das die Lackierkabine zur Reinigung des Handhabungsroboters betreten muss und in der Kleidung und am Körper (z.B. an den nicht durch die Schutzkleidung bedeckten Körperstellen wie z.B. Gesicht, Hals, Haare) stets Staubreste mitführt. Dies führt bei den herkömmlichen Lackieranlagen dazu, dass nach einer Reinigung des Handhabungsroboters vermehrt Lackierfehler auftreten, die aufwändig ausgebessert werden müssen.

Aus EP 0 446 120 A2 ist ein Lackiersystem zum Lackieren eines Automobils mit einer Vielzahl von Robotern bekannt. Das Lackiersystem umfasst einen Lackierroboter, einen Öffnungsroboter und eine Waschvorrichtung in der Nähe jedes der Roboter, um die Roboter zu reinigen. Ferner ist zum Stand der Technik noch hinzuweisen auf DE 601 25 369 T2, GB 2 367 119 A, US 2002/0035413 A1, DE 32 44 053 A1, EP 1 327 485 A2 und DE 41 29 778 A1.

Der Erfindung liegt deshalb die Aufgabe zugrunde, einen entsprechend verbesserten Roboter zu schaffen und ein zugehöriges Betriebsverfahren anzugeben.

Diese Aufgabe wird durch einen erfindungsgemäßen Roboter und ein zugehöriges Betriebsverfahren gemäß den Nebenansprüchen gelöst.

Die Erfindung umfasst die allgemeine technische Lehre, das Handhabungswerkzeug eines Handhabungsroboters oder ein sonstiges, verschmutzungsanfälliges Roboterglied (z.B. eine Handachse oder ein Roboterarm) des Roboters automatisch zu reinigen.

Zum einen bietet dies den Vorteil, dass zur Reinigung des Roboters keine oder eine verkürzte Produktionsunterbrechungen der Lackieranlage erforderlich sind, wodurch die Wirtschaftlichkeit der Lackieranlage verbessert wird.

Zum anderen bietet die erfindungsgemäße automatische Reinigung des Handhabungsroboters den Vorteil, dass die Lackierkabine zu Reinigungszwecken nicht von dem Wartungspersonal betreten werden muss, so dass im Rahmen der Reinigung auch kein Staubeintrag erfolgt, wodurch die Anzahl der Lackfehler verringert und damit die Lackierqualität verbessert wird.

Die Erfindung ist jedoch nicht auf Lackieranlagen beschränkt, bei denen im Rahmen der Reinigung keine Produktionsunterbrechung erfolgt und die Lackierkabine von Wartungspersonal nicht betreten wird. Vielmehr beansprucht die Erfindung unabhängig von der Realisierung dieser technischen Vorteile Schutz für den Gedanken einer automatischen Reinigung des Handhabungs- bzw. Lackierroboters.

Darüber hinaus können die Roboter auch im Rahmen der Erfindung teilweise und/oder zeitweise manuell gereinigt werden, was beispielsweise bei abnehmbaren Halbschalen erfolgt.

In einer Variante der Erfindung ist eine Reinigungseinrichtung vorgesehen, die das Handhabungswerkzeug oder ein sonstiges, verschmutzungsanfälliges Roboterglied des Handhabungs- bzw. Lackierroboters von dem Lack reinigt, der sich im Lackierbetrieb abgelagert hat.

In einer anderen Variante der Erfindung verhindert die Reinigungseinrichtung dagegen die Ablagerung von Lack an dem Handhabungswerkzeug bzw. an dem verschmutzungsanfälligen sonstigen Roboterglied des Handhabungsroboters, wie noch detailliert beschrieben wird.

Die beiden vorstehend erwähnten Varianten der Erfindung können wahlweise einzeln vorgesehen oder miteinander kombiniert werden. Es ist also im Rahmen der Erfindung möglich, dass die Reinigungseinrichtung verhindert, dass sich Lack an dem Handhabungsroboter ablagert und den Handhabungsroboter darüber hinaus von anhaftendem Lack reinigt.

In einem bevorzugten Ausführungsbeispiel der Erfindung weist die Reinigungseinrichtung eine Einführöffnung auf, in die der Handhabungsroboter das zu reinigende Handhabungswerkzeug einführt, wenn eine Reinigung erforderlich ist. Derartige Reinigungseinrichtungen sind beispielsweise zur Reinigung von Zerstäubern aus EP 0 333 040 A2 und DE 102 40 073 A1 bekannt und lassen sich grundsätzlich auch zur Reinigung für Handhabungswerkzeugen einsetzen, so dass der Inhalt dieser beiden Druckschriften der vorliegenden Beschreibung hinsichtlich des Aufbaus und der Funktionsweise der Reinigungseinrichtung im vollen Umfang zuzurechnen ist. Die Erfindung ist jedoch hinsichtlich des Aufbaus und der Funktionsweise der Reinigungseinrichtung nicht auf die herkömmlichen Reinigungsgeräte für Zerstäuber beschränkt, sondern grundsätzlich auch mit anderen Typen von Reinigungsgeräten realisierbar.

Beim Einführen des Handhabungswerkzeugs in die Einführöffnung der Reinigungseinrichtung kann der Handhabungsroboter beispielsweise eine lineare Bewegung des Handhabungswerkzeugs ausführen. Beispielsweise kann der Handhabungsroboter das Handhabungswerkzeug linear von oben nach unten in die Einführöffnung der Reinigungseinrichtung einführen. Es ist jedoch alternativ auch möglich, dass der Handhabungsroboter zum Einführen des Handhabungswerkzeugs in die Einführöffnung der Reinigungseinrichtung eine kombinierte Bewegung ausführt, die aus einer Drehbewegung und einer Linearbewegung besteht.

Darüber hinaus besteht im Rahmen der Erfindung auch die Möglichkeit, dass der Handhabungsroboter zum Einführen des Handhabungswerkzeugs in die Einführöffnung der Reinigungseinrichtung eine Schwenkbewegung durchführt. Beispielsweise kann die Reinigungseinrichtung waagerecht ausgerichtet sein, so dass das Handhabungswerkzeug in waagerechter Richtung in die Einführöffnung der Reinigungseinrichtung eingeführt werden kann. Diese Bewegung lässt sich dadurch realisieren, dass das Handhabungswerkzeug um eine waagerecht verlaufende Drehachse geschwenkt wird.

Die Erfindung ist jedoch hinsichtlich der Einführung des Handhabungswerkzeugs in die Einführöffnung der Reinigungseinrichtung nicht auf die vorstehend genannten Beispiele beschränkt. Vielmehr ist auch eine andere Kinematik denkbar, die im Rahmen der Erfindung die Einführung des Handhabungswerkzeugs in die Einführöffnung der Reinigungseinrichtung ermöglicht.

Weiterhin besteht hierbei die Möglichkeit, dass die Reinigungseinrichtung mit der Einführöffnung für das Handhabungswerkzeug außen an dem Handhabungsroboter angebracht ist.

Alternativ besteht die Möglichkeit, dass die Reinigungseinrichtung mit der Einführöffnung für das Handhabungswerkzeug in dem Gehäuse des Handhabungsroboters angeordnet ist.

Ferner besteht im Rahmen der Erfindung auch die Möglichkeit, dass die Reinigungseinrichtung für das Handhabungswerkzeug baulich von dem Handhabungsroboter getrennt auf einem Kabinenboden oder an einer Kabinenwand einer Lackierkabine stationär angebracht ist.

Es wurde bereits vorstehend erwähnt, dass Reinigungseinrichtungen für Zerstäuber aus dem Stand der Technik bekannt sind. In einer Variante der Erfindung ist deshalb vorgesehen, dass eine Reinigungseinrichtung sowohl zur Reinigung eines Zerstäubers als auch zur Reinigung des Handhabungswerkzeugs dient. Dies bietet den Vorteil, dass auf eine separate zusätzliche Reinigungseinrichtung für das Handhabungswerkzeug verzichtet werden kann, indem die ohnehin vorhandene Reinigungseinrichtung für den Zerstäuber benutzt wird.

In einer Variante der Erfindung weist die Reinigungseinrichtung eine Schutzabdeckung auf, die das Handhabungswerkzeug oder das verschmutzungsanfällige Roboterglied mindestens teilweise abdeckt und dadurch eine Verschmutzung des Handhabungswerkzeugs oder des verschmutzungsanfälligen Roboterglieds mit dem applizierten Lack verhindert oder zumindest erschwert. Hierbei ist es vorteilhaft, wenn die Schutzabdeckung austauschbar ist, um eine verschmutzte Schutzabdeckung durch eine saubere Schutzabdeckung austauschen zu können.

Beispielsweise kann eine derartige Schutzabdeckung aus einer Schutzkappe oder einer Schutzfolie bestehen, die eine Verschmutzung des Handhabungswerkzeugs verhindert.

Die Schutzabdeckung kann beispielsweise mit Unterdruck oder mit einer Verriegelungsmechanik (z.B. Raste, Arretierungshebel oder dergleichen) automatisch von dem Handhabungsroboter aufgenommen werden. Alternativ kann die Schutzabdeckung mittels eines Klettverschluss, eines Klettbandes oder eines Magneten aufgenommen werden, die auch als Befestigungsmittel dienen können.

Nach einer Verschmutzung kann die Schutzabdeckung dann automatisch abgeworfen werden, was beispielsweise mit Druckluft oder mit einem mechanisch betätigten Auswurfzylinder erfolgen kann.

Hierbei ist vorzugsweise ein Entsorgungsbehälter vorgesehen, wobei der Handhabungsroboter die verschmutzten Schutzabdeckungen selbstständig in den Entsorgungsbehälter entsorgen kann.

Darüber hinaus ist hierbei vorzugsweise ein Vorratsbehälter vorgesehen, der einen Vorrat von sauberen Schutzabdeckungen enthält, wobei der Handhabungsroboter die sauberen Schutzabdeckungen selbstständig aus dem Vorratsbehälter entnehmen kann.

Der erfindungsgemäße Handhabungsroboter weist deshalb vorzugsweise eine Drucklufteinrichtung auf, um die Schutzabdeckung abzuwerfen bzw. anzusaugen.

Hierbei besteht wieder die Möglichkeit, dass der Entsorgungsbehälter bzw. der Vorratsbehälter außen an dem Handhabungsroboter angebracht ist.

Alternativ besteht die Möglichkeit, dass der Entsorgungsbehälter bzw. der Vorratsbehälter baulich von dem Handhabungsroboter getrennt auf dem Kabinenboden oder an der Kabinenwand der Lackierkabine angebracht ist.

In einem Ausführungsbeispiel der Erfindung besteht die Schutzabdeckung für den Handhabungsroboter aus zwei Halbschalen, die im montierten Zustand das verschmutzungsanfällige Roboterglied (z.B. eine Roboterhandachse) umgeben und durch ein Befestigungsmittel miteinander verbunden sind, wodurch die Schutzabdeckung an den verschmutzungsanfälligen Roboterglieds fixiert wird.

Beispielsweise kann es sich bei dem Befestigungsmittel zur Verbindung der beiden Halbschalen um ein herkömmliches Klebeband handeln.

Alternativ besteht jedoch die Möglichkeit, dass als Befestigungsmittel zur Verbindung der beiden Halbschalen der Schutzabdeckung ein Kabelbinder oder ein Klettverschluss eingesetzt wird, wobei die Handhabung eines Klettverschlusses besonders einfach und deshalb vorteilhaft ist.

Weiterhin kann die Reinigung des Handhabungswerkzeugs dadurch realisiert werden, dass das Handhabungswerkzeug durch eine Schnellwechselkupplung mit dem restlichen Handhabungsroboter verbunden ist, um einen schnellen Austausch des verschmutzten Handhabungswerkzeugs durch ein sauberes Handhabungswerkzeug zu ermöglichen. Das abgetrennte Handhabungswerkzeug kann dann direkt in ein Reinigungsgerät abgelegt werden, so dass während des Lackiervorgangs die Reinigung des zuvor ausgewechselten und abgelegten Handhabungswerkzeugs erfolgt.

Weiterhin ist in einem Ausführungsbeispiel der Erfindung vorgesehen, dass der zur Führung des Handhabungswerkzeugs dienende distale Roboterarm durch eine Schnellwechselkupplung mit dem restlichen Handhabungsroboter verbunden ist, um einen schnellen Austausch des verschmutzten Roboterarms mit dem daran befestigten Handhabungswerkzeug zu ermöglichen.

Erfindunsgemäß wird die Verschmutzung des Handhabungsroboters dadurch minimiert, dass der zur Führung des Handhabungswerkzeugs dienende distale Roboterarm spitzwinklig oder sogar parallel zu dem Sprühstrahl des Lacks ausgerichtet ist, um dem Sprühstrahl möglichst wenig Angriffsfläche zu bieten, und der zur Führung des Handhabungswerkzeugs dienende Roboterarm eine Abtropfstelle aufweist, an welcher der Lack von dem Roboterarm abtropft. Die Abtropfstelle kann beispielsweise durch eine Sicke in dem Roboterarm gebildet werden. Durch diese konstruktive Maßnahme kann die Abtropfstelle gezielt beeinflusst werden, wodurch unerwünschte Abtropfungen an störender Stelle über den zu lackierenden Bauteiloberflächen oder auf den Handhabungsroboter selbst verhindert werden.

Ferner besteht im Rahmen der Erfindung die Möglichkeit, dass der zur Führung des Handhabungswerkzeugs dienende Roboterarm und/oder das Handhabungswerkzeug selbst einen saugfähigen Überzug aufweist, der den auftreffenden Lack aufsaugt und dadurch ein Abtropfen des Lacks verhindert bzw. die Zeit bis zur nächsten notwendigen Reinigung verlängert.

Ferner besteht im Rahmen der Erfindung auch die Möglichkeit, dass der zur Führung des Handhabungswerkzeugs dienende Roboterarm und/oder das zu reinigende Handhabungswerkzeug in seiner Außenwand Reinigungsdüsen aufweist, über die Reinigungsmittel (z.B. Lösungsmittel, Druckluft) abgegeben werden kann, um Lackanhaftungen zu vermeiden. Beispielsweise kann der Roboterarm auch porös sein, so dass durch die einzelnen Poren des Roboterarms das Reinigungsmittel großflächig austreten kann. Die Poren können auch dazu genutzt werden, ständig oder in beliebigen Zeitabschnitten unterschiedliche Mengen an Luft austreten zu lassen, die die Verschmutzung verhindern (Freihalteluft).

In einem weiteren Ausführungsbeispiel der Erfindung ist der Handhabungsroboter in einer Lackierkabine mit einer Kabinenwand angeordnet, wobei die Kabinenwand die Lackierkabine räumlich begrenzt. Hierbei ist in der Kabinenwand eine Reinigungsöffnung angeordnet, durch die hindurch das Handhabungswerkzeug von der Innenseite der Kabinenwand auf die Außenseite der Kabinenwand gesteckt werden kann, um das Handhabungswerkzeug außerhalb der Lackierkabine zu reinigen oder zu tauschen, was in diesem Ausführungsbeispiel wahlweise automatisch oder manuell erfolgen kann.

Ferner ist noch zu erwähnen, dass der Handhabungsroboter im Rahmen der Erfindung vorzugsweise ein SCARA-Roboter (SCARA: Selective Compliants Assembly Robot Arm) ist, der senkrecht ausgerichtete rotatorische Bewegungsachsen aufweist und deshalb auch aus horizontaler Gelenkarmroboter bezeichnet wird, da im Wesentlichen nur Drehbewegungen in horizontaler Richtung möglich sind. Derartige SCARA-Roboter sind beispielsweise beschrieben in SPONG/HUTCHINSON/VIDYASAGAR: "Robot Modeling and Control", Seite 15-16, John Wiley & Sons (2006), so dass der Inhalt dieses Fachbuchs der vorliegenden Beschreibung hinsichtlich des Aufbaus und der Funktionsweise eine SCARA-Roboters zuzurechnen ist.

Ferner ist die Erfindung nicht auf einen Handhabungsroboter (z.B. Türöffner, Haubenöffner) beschränkt. Vielmehr ist die Erfindung auch bei einem Lackierroboter oder einem sonstigen Roboter realisierbar, der ebenfalls verschmutzungsanfällig ist. Vorzugsweise stellt der im Rahmen der Erfindung verwendete Begriff eines Roboters jedoch auf einem mehrachsigen Roboter mit beispielsweise 5, 6 oder 7 Achsen ab, wovon sogenannte Seitenmaschinen und Dachmaschinen zu unterscheiden sind.

Weiterhin ist zu erwähnen, dass die Erfindung nicht nur den vorstehend beschriebenen erfindungsgemäßen Handhabungsroboter umfasst, sondern auch eine komplette Lackieranlage mit einem derartigen Handhabungsroboter.

Aus der vorstehenden Beschreibung ist bereits ersichtlich, dass die Erfindung nicht nur auf einen Handhabungsroboter bzw. eine Lackieranlage gerichtet ist, sondern auch ein entsprechendes Betriebsverfahren betrifft, bei dem die Reinigung bzw. Reinhaltung des Handhabungsroboters automatisch erfolgt.

Hierzu ist noch zu erwähnen, dass im Rahmen der Erfindung auch die Möglichkeit besteht, dass der Handhabungsroboter durch einen benachbarten Lackierroboter gereinigt wird. Hierzu kann der Lackierroboter Lösungsmittel (z.B. Spülmittel, Reinigungsmittel) oder Druckluft auf die zu reinigenden Bereiche des Handhabungsroboters applizieren, wobei auch eine abwechselnde Applikation von Lösungsmittel und Druckluft möglich ist, um die Reinigungswirkung zu verbessern. Die Applikation des Lösungsmittels bzw. der Druckluft durch den benachbarten Lackierroboter kann hierbei wahlweise durch den ohnehin vorhandenen Zerstäuber erfolgen oder durch eine separate Reinigungsdüse, die an dem Lackierroboter vorgesehen sein kann.

Vorzugsweise erfolgt die Reinigung des Handhabungsroboters im Rahmen der Erfindung während einer ohnehin stattfindenden Farbwechselzeit, in welcher der zu applizierende Lack gewechselt wird. Dies ist vorteilhaft, weil die Reinigung des Handhabungsroboters dann keine Produktionsunterbrechung erforderlich macht.

Darüber hinaus weisen Lackieranlagen regelmäßig Produktionsunterbrechungen auf, beispielsweise am Wochenende oder bei einem Schichtwechsel, wobei diese ohnehin stattfindenden Produktionsunterbrechungen dann vorteilhaft für eine Reinigung des Handhabungsroboters genutzt werden können.

Es besteht jedoch alternativ auch die Möglichkeit, dass der Lackierbetrieb für eine Reinigung des Handhabungsroboters unterbrochen wird. Dies bietet die Möglichkeit, dass beispielsweise nach jeder Bauteillackierung oder nach einer bestimmten Anzahl von Bauteillackierungen eine Reinigung des Handhabungsroboters erfolgen kann, wodurch die Lackierqualität verbessert wird.

Andere vorteilhafte Weiterbildungen der Erfindung sind in den Unteransprüchen gekennzeichnet oder werden nachstehend zusammen mit der Beschreibung der bevorzugten Ausführungsbeispiele der Erfindung anhand der Figuren näher erläutert. Es zeigen:
- Figur 1: eine schematische Seitenansicht eines als Handhabungsroboter eingesetzten SCARA-Roboters mit einer Reinigungseinrichtung, wobei die Reinigungseinrichtung außen an dem Handhabungsroboter angebracht ist,
- Figur 2: eine Abwandlung des Handhabungsroboters aus Figur 1, wobei die Reinigungseinrichtung in das Gehäuse des Handhabungsroboters integriert ist,
- Figur 3: eine Abwandlung des Handhabungsroboters aus Figur 1, wobei die Reinigungseinrichtung baulich von dem Handhabungsroboter getrennt in der Lackierkabine angeordnet ist,
- Figur 4: ein weiteres Ausführungsbeispiel eines erfindungsgemäßen Handhabungsroboters, der einen Vorratsbehälter und einen Entsorgungsbehälter für Schutzabdeckungen aufweist, die eine Verschmutzung des Handhabungswerkzeugs verhindern und selbstständig gewechselt werden können,
- Figur 5: ein weiteres Ausführungsbeispiel eines erfindungsgemäßen Handhabungsroboters, bei dem der das Handhabungswerkzeug führende Roboterarm dem Sprühstrahl nur eine minimale Angriffsfläche bietet,
- Figur 6: ein Ausführungsbeispiel eines Handhabungsroboters mit einer definierten Abtropfstelle,
- Figur 7: ein Ausführungsbeispiel eines Handhabungsroboters mit einer saugfähigen Beschichtung des Roboterarms,
- Figur 8: ein Ausführungsbeispiel eines Handhabungsroboters mit Reinigungsdüsen zur Verhinderung einer Lackablagerung,
- Figur 9: ein Ausführungsbeispiel eines Handhabungsroboters, bei dem das Handhabungswerkzeug durch einen Rotationszerstäuber gereinigt wird sowie
- Figur 10: eine vereinfachte Querschnittsdarstellung eines Roboterarms eines Handhabungsroboters mit einer Schutzabdeckung zur Verhinderung von Lackanhaftungen.

Figur 1 zeigt einen Handhabungsroboter 1, der auf einem Kabinenboden 2 einer Lackierkabine in einer Lackieranlage montiert ist und die Aufgabe hat, bei Kraftfahrzeugkarosserien mit vormontierten Türen die Türen für eine Innenlackierung zu öffnen und anschließend wieder zu schließen, was an sich aus dem Stand der Technik bekannt ist, so dass der Handhabungsroboter 1 auch als Türöffner bezeichnet wird.

In diesem Ausführungsbeispiel ist der Handhabungsroboter 1 als SCARA-Roboter (SCARA: Selective Compliants Assembly Robort Arm) ausgebildet und weist neben einer feststehenden Roboterbasis 3 zwei Roboterarme 4, 5 auf, die um senkrecht verlaufende Rotationsachsen A1, A2 drehbar sind.

An dem distalen Ende des Roboterarms 5 ist ein Ausleger 6 angebracht, der an seiner Oberseite ein Handhabungswerkzeug 7 trägt, wobei das Handhabungswerkzeug 7 relativ zu dem Ausleger 6 in senkrechter Richtung entlang einer Bewegungsachse A3 verschiebbar und darüber hinaus um eine senkrechte Rotationsachse entlang einer Bewegungsachse A4 drehbar ist.

Der Handhabungsroboter 1 weist also in diesem Ausführungsbeispiel vier Bewegungsachsen A1-A4 auf.

An dem Ausleger 6 ist weiterhin eine Reinigungseinrichtung 8 angebracht, die eine Reinigung des Handhabungswerkzeugs 7 ermöglicht. Hierzu wird das Reinigungswerkzeug 7 in eine Einführöffnung der Reinigungseinrichtung 8 eingeführt und dann in der Reinigungseinrichtung 8 gereinigt. Beispielsweise kann die Reinigungseinrichtung 8 wie eine herkömmliche Reinigungseinrichtung für Zerstäuber aufgebaut sein, wie Sie beispielsweise in EP 0 333 040 B1 beschrieben sind, jedoch sind auch andere Bauweisen der Reinigungseinrichtung 8 möglich.

Das Ausführungsbeispiel gemäß Figur 2 stimmt weitgehend mit den vorstehend Beschriebenen und in Figur 1 dargestellten Ausführungsbeispiel überein, so dass zur Vermeidung von Wiederholungen auf die vorstehende Beschreibung verwiesen wird, wobei für entsprechende Einzelheiten dieselben Bezugszeichen verwendet werden.

Eine Besonderheit dieses Ausführungsbeispiels besteht darin, dass die Reinigungseinrichtung 8 in dem Gehäuse des Auslegers 6 angeordnet ist.

Eine weitere Besonderheit dieses Ausführungsbeispiels besteht darin, dass die Reinigungseinrichtung 8 hierbei horizontal ausgerichtet ist, so dass das Handhabungswerkzeug 7 in waagerechter Richtung in die Einführöffnung der Reinigungseinrichtung 8 eingeführt werden muss.

Bei der Bewegungsachse A4 handelt es sich deshalb zwar ebenfalls um eine rotatorische Bewegungsachse, jedoch ist die Drehachse hierbei rechtwinklig zur Zeichenebene ausgerichtet. Dies bedeutet, dass das Handhabungswerkzeug 7 von der mit durchgezogenen Linien dargestellten Stellung nach unten in die gestrichelt dargestellte Stellung und dann weiter in die Reinigungseinrichtung 8 geschwenkt werden kann.

Figur 3 zeigt ebenfalls ein Ausführungsbeispiel, das weitgehend mit den vorstehend beschriebenen und in den Figuren 1 und 2 dargestellten Ausführungsbeispielen übereinstimmt, so dass zur Vermeidung von Wiederholungen auf die vorstehende Beschreibung verwiesen wird, wobei für entsprechende Einzelheiten dieselben Bezugszeichen verwendet werden.

Eine Besonderheit dieses Ausführungsbeispiels besteht darin, dass die Reinigungseinrichtung 8 baulich von dem Handhabungsroboter 1 getrennt und auf einem Ständer 9 auf dem Kabinenboden 2 montiert ist.

Figur 4 zeigt ein alternatives Ausführungsbeispiel eines erfindungsgemäßen Handhabungsroboters 1, der teilweise mit den vorstehend beschriebenen Ausführungsbeispielen übereinstimmt, so dass zur Vermeidung von Wiederholungen auf die vorstehende Beschreibung verwiesen wird, wobei für entsprechende Einzelheiten dieselben Bezugszeichen verwendet werden.

Während des Lackierbetriebs ist das Handhabungswerkzeug 7 hierbei von einer nur schematisch dargestellten Schutzabdeckung 10 abgedeckt, um eine Verschmutzung des Handhabungswerkzeugs 7 zu vermeiden.

Zu Reinigungszwecken wird dann die verschmutzte Schutzabdeckung 10 durch eine saubere Schutzabdeckung ersetzt.

Hierzu weist der Handhabungsroboter 1 in diesem Ausführungsbeispiel ein Magazin 11 auf, in dem verschmutzte Schutzabdeckungen 10 abgelegt und aus dem neue, saubere Schutzabdeckungen 12 entnommen werden können. Die benutzten Schutzabdeckungen werden hierbei durch Druckluft von dem Handhabungswerkzeug 7 abgeworfen und die neuen, sauberen Schutzabdeckungen 12 werden entsprechend durch Unterdruck aus dem Magazin 11 entnommen.

Figur 5 zeigt ein weiteres Ausführungsbeispiel eines erfindungsgemäßen Handhabungsroboters, das weitgehend mit den vorstehend beschriebenen Ausführungsbeispielen übereinstimmt, so dass zur Vermeidung von Wiederholungen auf die vorstehende Beschreibung verwiesen wird, wobei für entsprechende Einzelheiten dieselben Bezugszeichen verwendet werden.

Zusätzlich zu dem Handhabungsroboter 1 sind hierbei ein Rotationszerstäuber 3 und eine zu lackierende Kraftfahrzeugtür 14 dargestellt, in die das Handhabungswerkzeug 7 eingreift, um die Kraftfahrzeugtür 14 zu öffnen.

Aus dieser Darstellung ist ersichtlich, dass das Handhabungswerkzeug 7 dem Sprühstrahl des Rotationszerstäubers 13 ausgesetzt ist.

Allerdings ist das Handhabungswerkzeug 7 hierbei an einem distalen Roboterarm 15 angebracht, der spitzwinklig zu dem Sprühstrahl des Rotationszerstäubers 13 ausgerichtet ist und deshalb nur eine geringe Angriffsfläche für den Sprühstrahl bildet, wodurch die Lackablagerungen an dem Roboterarm 15 minimiert werden.

Figur 6 zeigt ein weiteres Ausführungsbeispiel eines erfindungsgemäßen Handhabungsroboters 1, das ebenfalls weitgehend mit den vorstehend beschriebenen Ausführungsbeispielen übereinstimmt, so dass zur Vermeidung von Wiederholungen auf die vorstehende Beschreibung verwiesen wird, wobei für entsprechende Einzelheiten dieselben Bezugszeichen verwendet werden.

Zur Reinigung des Handhabungsroboters 1 von anhaftenden Lackresten weist der Roboterarm 15 hierbei eine Sicke 16 auf, die eine Abtropfstelle bildet, so dass die von oben an dem Roboterarm 15 herunterlaufenden Lackreste an der Sicke 16 nach unten abtropfen und deshalb nur den oberen Teil des Roboterarms 15 oberhalb der Sicke 16 nennenswert verunreinigen.

Figur 7 zeigt ein weiteres Ausführungsbeispiel eines erfindungsgemäßen Handhabungsroboters, das wiederum weitgehend den vorstehend beschriebenen Ausführungsbeispielen übereinstimmt, so dass zur Vermeidung von Wiederholungen auf die vorstehende Beschreibung verwiesen wird, wobei für entsprechende Einzelheiten dieselben Bezugszeichen verwendet werden.

Eine Besonderheit dieses Ausführungsbeispiels besteht darin, dass der Roboterarm 15 mit einer saugfähigen Beschichtung 17 beschichtet ist, welche den abgelagerten Lack aufsaugt und dadurch ein störendes Abtropfen des Lacks verhindert.

Figur 8 zeigt wiederum ein ähnliches Ausführungsbeispiel des Handhabungsroboters 1, so dass zur Vermeidung von Wiederholungen auf die vorstehende Beschreibung verwiesen wird, wobei für entsprechende Einzelheiten dieselben Bezugszeichen verwendet werden.

Das Handhabungswerkzeug 7 und der Roboterarm 15 weisen hierbei eine poröse Außenwand auf, durch die Druckluft austreten kann, die über eine Druckluftleitung 18 zugeführt wird. Die aus den Poren austretende Druckluft verhindert hierbei in effektiver Weise die Ablagerung von Lack an der Oberfläche des Handhabungswerkzeugs 7 und des Roboterarms 15.

Figur 9 zeigt ein weiteres Ausführungsbeispiel, das teilweise mit den vorstehend Beschriebenen und in Figur 6 dargestellten Ausführungsbeispiel übereinstimmt, so dass zur Vermeidung von Wiederholungen auf die vorstehende Beschreibung verwiesen wird, wobei für entsprechende Einzelheiten dieselben Bezugszeichen verwendet werden.

Eine Besonderheit dieses Ausführungsbeispiels besteht darin, dass das Handhabungswerkzeug 7 hierbei durch zwei Rotationszerstäuber 19, 20 gereinigt wird, die in der Lackierkabine ohnehin vorhanden sind und zu Reinigungszwecken umfunktioniert werden. Hierzu applizieren die Rotationszerstäuber 19, 20 abwechselnd Druckluft und Lösungsmittel auf das Handhabungswerkzeug 7, um anhaftende Lackreste zu entfernen.

Schließlich zeigt Figur 10 eine vereinfachte Querschnittsdarstellung einer Roboterhandachse 21 eines erfindungsgemäßen Handhabungsroboters, wobei die Roboterhandachse 21 von zwei Halbschalen 22, 23 umgeben ist, die durch Klettverschlüsse 24, 25 miteinander verbunden sind. Die beiden Halbschalen 22, 23 verhindern hierbei in effektiver Weise, dass sich während des Lackiervorgangs Lack an der Roboterhandachse 21 des Handhabungsroboters ablagern kann.

Zu Reinigungszwecken können dann die Halbschalen 22, 23 einfach ausgewechselt werden, da die Klettverschlüsse 24, 25 eine schnelle und einfache Trennung ermöglichen.

Die Erfindung ist nicht auf die vorstehend beschriebenen bevorzugten Ausführungsbeispiele beschränkt. Vielmehr ist eine Vielzahl von Varianten und Abwandlungen möglich, die ebenfalls von dem Erfindungsgedanken Gebrauch machen und deshalb in den Schutzbereich fallen.

### Bezugszeichenliste:

- 1: Handhabungsroboter
- 2: Kabinenboden
- 3: Roboterbasis
- 4: Roboterarm
- 5: Roboterarm
- 6: Ausleger
- 7: Handhabungswerkzeug
- 8: Reinigungseinrichtung
- 9: Ständer
- 10: Schutzabdeckung
- 11: Magazin
- 12: Schutzabdeckung
- 13: Rotationszerstäuber
- 14: Kraftfahrzeugtür
- 15: Roboterarm
- 16: Sicke
- 17: Beschichtung
- 18: Druckluftleitung
- 19: Rotationszerstäuber
- 20: Rotationszerstäuber
- 21: Roboterhandachse
- 22: Halbschale
- 23: Halbschale
- 24: Klettverschluss
- 25: Klettverschluss
- A1: Rotationsachse
- A2: Rotationsachse
- A3: Bewegungsachse
- A4: Rotationsachse

## Patentansprüche

1. Roboter (1), insbesondere Handhabungsroboter (1) für eine Lackieranlage mit
a) einem Handhabungswerkzeug (7) zur Handhabung von zu lackierenden Bauteilen in der Lackieranlage, insbesondere zum Öffnen und Schließen von Türen (14) oder Hauben von Kraftfahrzeugkarosserien, und/oder mit einem verschmutzungsanfälligen Roboterglied (15), wobei das Handhabungswerkzeug (7) und/oder das verschmutzungsanfällige Roboterglied (15) des Roboters (1) im Lackierbetrieb einem Sprühstrahl eines Lacks ausgesetzt ist, der auf die zu lackierenden Bauteile appliziert wird,
und b) einer Reinigungseinrichtung (8; 10, 12; 22-25) zur Reinigung oder Reinhaltung des Handhabungswerkzeugs (7) und/oder des verschmutzungsanfälligen Roboterglieds (15) des Roboters (1) von dem Lack, der im Lackierbetrieb mit dem Sprühstrahl appliziert wird,
c) wobei das Handhabungswerkzeug (7) am distalen Ende eines Roboterarms (15) des Roboters (1) angebracht ist,
**dadurch gekennzeichnet,**
d) dass der zur Führung des Handhabungswerkzeugs (7) dienende Roboterarm (15) spitzwinklig oder parallel zu dem Sprühstrahl des Lacks ausgerichtet ist, um dem Sprühstrahl möglichst wenig Angriffsfläche zu bieten, und
e) dass der zur Führung des Handhabungswerkzeugs (7) dienende Roboterarm eine Abtropfstelle (16) aufweist, an welcher der Lack von dem Roboterarm abtropft.

2. Roboter (1) nach Anspruch 1, **dadurch gekennzeichnet,**
a) **dass** die Reinigungseinrichtung (8) das Handhabungswerkzeug (7) oder das verschmutzungsanfällige Roboterglied (15) einer Reinigungsbehandlung unterzieht, um den anhaftenden Lack zu entfernen, und/oder
b) **dass** die Reinigungseinrichtung (10, 12; 22-25) die Anhaftung des Lacks an dem Handhabungswerkzeug (7) oder an dem verschmutzungsanfälligen Roboterglied (15) verhindert oder zumindest erschwert.

3. Roboter (1) nach einem der vorhergehenden Ansprüche,
**dadurch gekennzeichnet,**
a) **dass** die Reinigungseinrichtung (8) eine Einführöffnung aufweist, in die das Handhabungswerkzeug (7) von dem Handhabungsroboter (1) zur Reinigung eingeführt wird, und
b) **dass** der Handhabungsroboter (1) eine lineare Bewegungsachse (A3) und/oder eine rotatorische Bewegungsachse (A4) aufweist, um das Handhabungswerkzeug (7) zur Reinigung in die Reinigungseinrichtung (8) einzuführen.

4. Roboter (1) nach einem der vorhergehenden Ansprüche,
**dadurch gekennzeichnet,**
a) **dass** die Reinigungseinrichtung (8) außen an dem Roboter (1) angebracht ist, oder in einem Gehäuse des Roboters (1) angeordnet ist, oder baulich von dem Roboter (1) getrennt auf einem Kabinenboden oder an einer Kabinenwand einer Lackierkabine angebracht ist, und/oder
b) **dass** die Reinigungseinrichtung (8) für das Handhabungswerkzeug (7) ein Zerstäuberreinigungsgerät ist, das sowohl zur Reinigung eines Zerstäubers als auch zur Reinigung des Handhabungswerkzeugs (7) dient.

5. Roboter (1) nach einem der vorhergehenden Ansprüche,
**dadurch gekennzeichnet, dass**
a) dass die Reinigungseinrichtung (10, 12; 22-25) eine Schutzabdeckung aufweist, die das Handhabungswerkzeug (7) oder das verschmutzungsanfällige Roboterglied (15) mindestens teilweise abdeckt und dadurch eine Verschmutzung des Handhabungswerkzeugs (7) oder des verschmutzungsanfälligen Roboterglieds (15) mit dem applizierten Lack verhindert oder zumindest erschwert, und
b) dass die Schutzabdeckung austauschbar ist, um eine verschmutzte Schutzabdeckung durch eine saubere Schutzabdeckung auszutauschen.

6. Roboter (1) nach Anspruch 5,
**gekennzeichnet durch**
a) einen Entsorgungsbehälter (11) zur Entsorgung der mit dem Lack verschmutzten gebrauchten Schutzabdeckungen (10), wobei der Roboter (1) die verschmutzten Schutzabdeckungen (10) selbständig in dem Entsorgungsbehälter (11) entsorgen kann, und/oder
b) einen Vorratsbehälter (11) mit einem Vorrat von sauberen Schutzabdeckungen (12), wobei der Roboter (1) die sauberen Schutzabdeckungen (12) selbständig aus dem Vorratsbehälter (11) entnehmen kann, und/oder
c) wobei der Entsorgungsbehälter (11) und/oder der Vorratsbehälter (11) außen an dem Roboter (1) angebracht ist, oder baulich von dem Roboter (1) getrennt auf einem Kabinenboden (2) oder an einer Kabinenwand einer Lackierkabine angebracht ist, und/oder
d) dass die Schutzabdeckung aus zwei Halbschalen (22, 23) besteht, die im montierten Zustand das verschmutzungsanfällige Roboterglied (15) umgeben und **durch** ein Befestigungsmittel (24, 25) miteinander verbunden sind, und/oder
e) dass das Befestigungsmittel zur Verbindung der beiden Halbschalen (22, 23) ein Klettverschluss (24, 25), eine Klebeband oderein Kabelbinder ist.

7. Roboter (1) nach einem der vorhergehenden Ansprüche,
**dadurch gekennzeichnet,**
a) **dass** das Handhabungswerkzeug (7) durch eine Schnellwechselkupplung mit dem restlichen Handhabungsroboter (1) verbunden ist, um einen schnellen Austausch des verschmutzten Handhabungswerkzeugs (7) durch ein sauberes Handhabungswerkzeug (7) zu ermöglichen, oder
b) **dass** der zur Führung des Handhabungswerkzeugs (7) dienende Roboterarm durch eine Schnellwechselkupplung mit dem restlichen Handhabungsroboter (1) verbunden ist, um einen schnellen Austausch des verschmutzten Roboterarms durch einen sauberen Roboterarm zu ermöglichen.

8. Roboter (1) nach einem der vorhergehenden Ansprüche,
**dadurch gekennzeichnet,**
a) **dass** der zur Führung des Handhabungswerkzeugs (7) dienende Roboterarm einen saugfähigen Überzug (17) aufweist, der den auftreffenden Lack aufsaugt und dadurch ein Abtropfen verhindert, und/oder
b) **dass** der zur Führung des Handhabungswerkzeugs (7) dienende Roboterarm und/oder das Handhabungswerkzeug (7) in seiner Außenwand Reinigungsdüsen aufweist, über die Reinigungsmittel abgegeben werden kann.

9. Roboter (1) nach einem der vorhergehenden Ansprüche,
**dadurch gekennzeichnet,**
a) **dass** der Roboter (1) in einer Lackierkabine mit einer Kabinenwand angeordnet ist, wobei die Kabinenwand die Lackierkabine räumlich begrenzt, und
b) **dass** in der Kabinenwand eine Reinigungsöffnung angeordnet ist, durch die hindurch das Handhabungswerkzeug (7) von der Innenseite der Kabinenwand auf die Außenseite der Kabinenwand gesteckt werden kann, um das Handhabungswerkzeug (7) außerhalb der Lackierkabine zu reinigen.

10. Roboter (1) nach einem der vorhergehenden Ansprüche,
**dadurch gekennzeichnet,**
a) **dass** der Roboter (1) ein SCARA-Roboter ist, der mehrere parallele rotatorische Bewegungsachsen aufweist, und/oder
b) **dass** das Handhabungswerkzeug (7) ein Türöffner oder ein Haubenöffner ist.

11. Lackieranlage mit einem Roboter (1) nach einem der vorhergehenden Ansprüche.

12. Betriebsverfahren für eine Lackieranlage mit den folgenden Schritten:
a) Applikation eines Sprühstrahls eines Lacks auf ein zu beschichtendes Bauteil, insbesondere auf ein Kraftfahrzeugkarosseriebauteil, mittels eines Lackierroboters,
b) Handhabung des Kraftfahrzeugkarosseriebauteils durch ein Handhabungswerkzeug (7) eines Handhabungsroboters (1), insbesondere Öffnen und Schließen einer Tür oder einer Haube des Kraftfahrzeugkarosseriebauteils, wobei das Handhabungswerkzeug (7) oder ein verschmutzungsanfälliges Roboterglied (15) des Handhabungsroboters (1) oder des Lackierroboters dem Sprühstrahl ausgesetzt ist, wobei das Handhabungswerkzeug (7) am distalen Ende eines Roboterarms (15) des Handhabungsroboters (1) angebracht ist,
c) Automatische Reinigung oder Reinhaltung des Handhabungswerkzeugs (7) oder des verschmutzungsanfälligen Roboterglieds (15) des Handhabungsroboters (1) und/oder des Lackierroboters von dem applizierten Lack,
**dadurch gekennzeichnet,**
d) **dass** der zur Führung des Handhabungswerkzeugs (7) dienende Roboterarm (15) spitzwinklig oder parallel zu dem Sprühstrahl des Lacks ausgerichtet wird, um dem Sprühstrahl möglichst wenig Angriffsfläche zu bieten, und
e) **dass** Lack von einer an dem zur Führung des Handhabungswerkzeugs (7) dienenden Roboterarm vorgesehenen Abtropfstelle (16) abtropft.

13. Betriebsverfahren nach Anspruch 12,
**dadurch gekennzeichnet,**
a) **dass** das Handhabungswerkzeug (7) oder das verschmutzungsanfällige Roboterglied (15) einer Reinigungsbehandlung unterzogen wird, um den anhaftenden Lack zu entfernen, und/oder
b) **dass** eine Anhaftung des applizierten Lacks an dem Handhabungswerkzeug (7) oder an dem verschmutzungsanfälligen Roboterglied (15) verhindert oder zumindest erschwert wird, und/oder
c) **dass** das Handhabungswerkzeug (7) von dem Handhabungsroboter (1) zur Reinigung in eine Reinigungseinrichtung (8) eingeführt wird.

14. Betriebsverfahren nach einem der Ansprüche 12 bis 13,
**dadurch gekennzeichnet,**
a) **dass** zur Reinigung eine Schutzabdeckung an dem Handhabungswerkzeug (7) oder an dem verschmutzungsanfälligen Roboterglied (15) des Handhabungsroboters (1) und/oder des Lackierroboters ausgewechselt wird, oder
b) **dass** zur Reinigung das verschmutzte Handhabungswerkzeug (7) durch ein sauberes Handhabungswerkzeug (7) ersetzt wird, oder
c) **dass** zur Reinigung das verschmutzte Roboterglied (15) mit dem verschmutzten Handhabungswerkzeug (7) durch ein sauberes Roboterglied (15) mit einem sauberen Handhabungswerkzeug (7) ersetzt wird, oder
d) **dass** das Handhabungswerkzeug (7) zur Reinigung durch eine Reinigungsöffnung in einer Kabinenwand einer Lackierkabine hindurch gesteckt und außerhalb der Lackierkabine gereinigt wird.

15. Betriebsverfahren nach einem der Ansprüche 12 bis 14,
**dadurch gekennzeichnet,**
a) **dass** das Handhabungswerkzeug (7) oder das verschmutzungsanfällige Roboterglied (15) des Handhabungsroboters (1) von einem Lackierroboter gereinigt wird, wobei der Lackierroboter zu Reinigungszwecken Lösungsmittel oder Luft auf das zu reinigende Handhabungswerkzeug (7) oder auf das verschmutzungsanfällige Roboterglied (15) abgibt, und/oder
b) **dass** der Lackierroboter das Lösungsmittel oder die Luft bei der Reinigung über einen Zerstäuber oder über eine separate Reinigungsdüse abgibt, und/oder
c) **dass** die Reinigung des Handhabungswerkzeug (7) oder des verschmutzungsanfälligen Roboterglieds (15) des Handhabungsroboters (1) und/oder des Lackierroboters erfolgt
- in einer Farbwechselzeit, in welcher der zu applizierende Lacks gewechselt wird, oder
- in einer Produktionsunterbrechung, die unabhängig von der Reinigung stattfindet, oder
- in einer Reinigungsunterbrechung der Lackieranlage, und/oder
- nach jeder Bauteillackierung oder nach einer bestimmten Anzahl von Bauteillackierungen.

## Claims

1. Robot (1), in particular a handling robot (1), for a painting plant, comprising
a) a handling tool (7) for handling components to be painted in the painting plant, particularly for opening and closing doors (14) or bonnets of motor vehicle bodies, and/or with a robotic limb susceptible to soiling (15), where the handling tool (7) and/or the robotic limb susceptible to soiling (15) of the robot (1) are/is exposed to a spray jet applied to the component to be painted in the painting operation, and
b) a cleaning device (8; 10, 12; 22-25) for cleaning or keeping clean the handling tool (7) and/or the robotic limb of the robot (1) susceptible to soiling (15) of the paint applied with the spray jet in the painting operation,
c) wherein the handling tool (7) is attached at the distal end of a robotic arm (15) of the handling robot (1),
**characterised in that**
d) the robotic arm (15) serving to guide the handling tool (7) is aligned at an acute angle to or parallel to the spray jet of the paint, in order to offer the spray jet the smallest contact surface possible, and
e) the robotic arm serving to guide the handling tool (7) comprises a drip area (16) at which the paint drips from the robotic arm.

2. Robot (1) in accordance with Claim 1, **characterised in that**
a) the cleaning device (8) subjects the handling tool (7) or the robotic limb susceptible to soiling (15) to a cleaning treatment, in order to remove the adhering paint, and/or
b) the cleaning device (10, 12; 22-25) prevents the adhesion of paint on the handling tool (7) or on the robotic limb susceptible to soiling (15) or makes it more difficult at least.

3. Robot (1) in accordance with one of the previous Claims,
**characterised in that**
a) the cleaning device (8) comprises an insertion opening into which the handling tool (7) is inserted by the handling robot (1) for cleaning, and
b) the handling robot (1) comprises a linear axis of motion (A3) and/or a rotary axis of motion (A4), to insert the handling tool (7) into the cleaning device (8) for cleaning.

4. Robot (1) in accordance with one of the previous Claims,
**characterised in that** the cleaning device (8)
a) is attached outside on the robot (1) or is arranged in a casing of the robot (1), or is attached on a booth floor or wall of a painting booth, separated from the robot (1) structurally, and/or
b) the cleaning device (8) for the handling tool (7) is an atomizer cleaning device serving to clean both an atomizer and the handling tool (7).

5. Robot (1) in accordance with one of the previous Claims,
**characterised in that**
a) the cleaning device (10, 12; 22-25) comprises a protective covering that covers the handling tool (7) or the robotic limb susceptible to soiling (15) at least partly and prevents a soiling of the handling tool (7) or of the robotic limb susceptible to soiling (15) with the applied paint or makes it more difficult at least through this, and
b) the protective covering can be replaced, in order to replace a soiled protective covering by a clean protective covering.

6. Robot (1) in accordance with Claim 5,
**characterised by**
a) a disposal container (11) to dispose of the used protective coverings (10) soiled with paint, where the robot (1) can dispose of the soiled protective coverings (10) in the disposal container (11) independently, and/or
b) a supply container (11) with a supply of clean protective coverings (12), where the robot (1) can take clean protective coverings (12) from the supply container (11) independently, and/or
c) wherein the disposal container (11) and/or the supply container (11) is attached on the outside of the robot (1) or is attached on a booth floor (2) or wall of a painting booth, separated from the robot (1) structurally, and/or
d) wherein the protective covering consists of two half-casings (22, 23) that enclose the robotic limb susceptible to soiling (15) when they are installed and are connected by an attachment means (24, 25), and/or
e) wherein the attachment means to connect the two half-casings (22, 23) is a Velcro fastening (24, 25), an adhesive tape or a cable binder.

7. Robot (1) in accordance with one of the previous Claims,
**characterised in that**
a) the handling tool (7) is connected to the rest of the handling robot (1) by a quick change coupling, in order to enable a fast replacement of the soiled handling tool (7) by a clean handling tool (7), or
b) the robotic arm serving to guide the handling tool (7) is connected to the rest of the handling robot (1) by a quick change coupling, in order to enable the fast replacement of a soiled robotic arm by a clean robotic arm.

8. Robot (1) in accordance with one of the previous Claims,
**characterised in that**
a) the robotic arm serving to guide the handling tool (7) comprises an absorbent coating (17) that absorbs paint hitting it and prevents dripping because of this, and/or
b) the robotic arm serving to guide the handling tool (7) and/or the handling tool (7) comprise(s) cleaning nozzles in their/its outer wall(s), through which the cleaning substance can be discharged.

9. Robot (1) in accordance with one of the previous Claims,
**characterised in that**
a) the robot (1) is arranged in a painting booth with a wall, where the wall restricts the painting booth spatially, and
b) a cleaning opening, through which the handling tool (7) can be pushed from the inside to the outside of the booth wall, is arranged in the booth wall, in order to clean the handling tool (7) outside the painting booth.

10. Robot (1) in accordance with one of the previous Claims,
**characterised in that**
a) the robot (1) is a SCARA robot that comprises several parallel rotary axes of motion, and/or
b) the handling tool (7) is a door opener or a bonnet opener.

11. Painting plant with a robot (1) in accordance with one of the previous Claims.

12. Operating method for a painting plant with the following steps:
a) application of a spray jet of paint to a component to be coated, particularly a motor vehicle body component, by means of a painting robot,
b) handling of the motor vehicle body component by a handling tool (7) of a handling robot (1), in particular the opening and closing of a door or a bonnet of the motor vehicle body component, where the handling tool (7), or a robotic limb susceptible to soiling (15) of the handling robot (1) or of the painting robot is exposed to the spray jet, wherein the handling tool (7) is attached at the distal end of a robotic arm (15) of the handling robot (1),
c) Automatic cleaning of the handling tool (7) or of the robotic limb susceptible to soiling (15) of the handling robot (1) and/or of the painting robot of the applied paint or keeping them clean,
**characterised in that**
d) the robotic arm (15) serving to guide the handling tool (7) is aligned at an acute angle to or parallel to the spray jet of the paint, in order to offer the spray jet the smallest contact surface possible, and
e) the robotic arm serving to guide the handling tool (7) comprises a drip area (16) at which the paint drips from the robotic arm.

13. Operating process in accordance with Claim 12
**characterised in that**
a) the handling tool (7) or the robotic limb susceptible to soiling (15) is subjected to a cleaning treatment to remove adhering paint, and/or
b) an adhesion of the applied paint on the handling tool (7) or on the robotic limb susceptible to soiling (15) is prevented or is made more difficult at least, and/or
c) the handling tool (7) is inserted by the handling robot (1) into a cleaning device (8) for cleaning.

14. Operating process in accordance with one of the Claims 12 to 13,
**characterised in that**
a) a protective covering on the handling tool (7) or on the robotic limb susceptible to soiling (15) of the handling robot (1) and/or of the painting robot is replaced for cleaning, or
b) the soiled handling tool (7) is replaced by a clean handling tool (7) for cleaning, or
c) the soiled robotic limb (15) with the soiled handling tool (7) is replaced by a clean robotic limb (15) with a clean handling tool (7) for cleaning, or
d) the handling tool (7) is pushed through a cleaning opening in a wall of a painting booth for cleaning and is cleaned outside the painting booth.

15. Operating method in accordance with one of Claims 12 to 14,
**characterised in that**
a) the handling tool (7) or the robotic limb susceptible to soiling (15) of the handling robot (1) is cleaned by a painting robot, where the painting robot discharges solvent or air onto the handling tool to be cleaned (7) or the robotic limb susceptible to soiling (15) to clean it, and/or
b) the painting robot discharges the solvent or the air through an atomizer or a separate cleaning nozzle during the cleaning, and/or
c) the cleaning of the handling tool (7) or of the robotic limb susceptible to soiling (15) of the handling robot (1) and/or of the painting robot takes place
- in a colour change period, in which the paint to be applied is changed, or
- in an interruption to production that is independent of cleaning, or
- in an interruption of the painting plant for cleaning, and/or
- after each individual component painting operation or after painting a certain number of components.

## Revendications

1. Robot (1), en particulier robot de manutention (1) pour une installation de peinture, comportant
a) un outil de manutention (7) pour la manutention des pièces à revêtir dans l'installation de peinture, en particulier pour ouvrir et fermer des portes (14) ou des capots dans des carrosseries d'automobiles, et/ou comportant un élément de robot (15) sensible à l'encrassement, l'outil de manutention (7) et/ou l'élément de robot (15) sensible à l'encrassement du robot (1) étant exposés en cours de service à un jet de pulvérisation d'une peinture à appliquer sur les pièces à revêtir, et
b) un dispositif de nettoyage (8 ; 10, 12 ; 22-25) pour nettoyer l'outil de manutention (7) et/ou l'élément sensible à l'encrassement (15) du robot (1) ou le maintenir propre de toute trace de peinture appliquée en cours de service par le jet de pulvérisation,
c) l'outil de manutention (7) étant disposé au niveau de l'extrémité distale d'un bras (15) du robot (1),
**caractérisé**
d) **en ce que** le bras (15) du robot, destiné au guidage de l'outil de manutention (7), est orienté selon un angle aigu ou parallèlement au jet de pulvérisation de la peinture, afin de présenter au jet de pulvérisation le moins de surfaces d'attaques possibles, et
e) **en ce que** le bras du robot destiné au guidage de l'outil de manutention (7) comporte une zone d'égouttage (16), au niveau de laquelle la peinture s'écoule goutte à goutte du bras du robot.

2. Robot (1) selon la revendication 1, **caractérisé**
a) **en ce que** le dispositif de nettoyage (8) soumet l'outil de manutention (7) ou l'élément de robot (15) sensible à l'encrassement à un traitement de nettoyage pour éliminer la peinture qui y adhère, et/ou
b) **en ce que** le dispositif de nettoyage (10, 12 ; 22-25) empêche ou du moins rend difficile l'adhérence de la peinture sur l'outil de manutention (7) ou l'élément de robot (15) sensible à l'encrassement.

3. Robot (1) selon l'une quelconque des revendications précédentes, **caractérisé**
a) **en ce que** le dispositif de nettoyage (8) comporte une ouverture d'introduction, dans laquelle l'outil de manutention (7), en vue de son nettoyage, est introduite par le robot de manutention (1), et
b) **en ce que** le robot de manutention (1) comporte un axe de déplacement linéaire (A3) et/ou un axe de déplacement rotatif (A4) pour introduire l'outil de manutention (7), en vue de son nettoyage, dans le dispositif de nettoyage (8).

4. Robot (1) selon l'une quelconque des revendications précédentes, **caractérisé**
a) **en ce que** le dispositif de nettoyage (8) est attaché au robot (1) à l'extérieur, ou est disposé dans un carter du robot (1) ou est séparé physiquement du robot (1) sur le sol ou une paroi d'une cabine de peinture, et/ou
b) **en ce que** le dispositif de nettoyage (8) pour l'outil de manutention (7) est un dispositif de nettoyage pour pulvérisateur, qui est destiné au nettoyage d'un pulvérisateur, de même qu'au nettoyage de l'outil de manutention (7).

5. Robot (1) selon l'une quelconque des revendications précédentes, **caractérisé**
a) **en ce que** le dispositif de nettoyage (10, 12 ; 22-25) comporte un écran de protection qui recouvre au moins en partie l'outil de manutention (7) ou l'élément de robot (15) sensible à l'encrassement et, de ce fait, empêche ou du moins rend difficile un encrassement de l'outil de manutention (7) ou de l'élément de robot (15), sensible à l'encrassement, par la peinture appliquée, et
b) **en ce que** l'écran de protection est amovible afin de remplacer un écran de protection encrassé par un écran de protection propre.

6. Robot (1) selon la revendication 5, **caractérisé par**
a) un conteneur d'évacuation (11) pour évacuer les écrans de protection (10) usagés encrassés par la peinture, le robot (1) pouvant évacuer lui-même les écrans de protection (10) encrassés dans le conteneur d'évacuation (11), et/ou
b) un conteneur de stockage (11) avec un stock d'écrans de protection (12) propres, le robot (1) pouvant prélever lui-même les écrans de protection (12) propres hors du conteneur de stockage (11), et/ou
c) le conteneur d'évacuation (11) et/ou le conteneur de stockage (11) étant attachés au robot (1) à l'extérieur ou étant séparés physiquement du robot (1) sur le sol (2) ou une paroi d'une cabine de peinture, et/ou
d) en ce que l'écran de protection est constitué de deux demi-coques (22, 23) qui, dans la position montée, entourent l'élément de robot (15) sensible à l'encrassement et sont reliées l'une à l'autre par un moyen de fixation (24, 25), et/ou
e) en ce que le moyen de fixation pour relier les deux demi-coques (22, 23) est une fermeture auto-agrippante (24, 25), une bande adhésive ou un attache-câbles.

7. Robot (1) selon l'une quelconque des revendications précédentes, **caractérisé**
a) **en ce que** l'outil de manutention (7) est assemblé au reste du robot de manutention (1) au moyen d'un accouplement rapide, afin de permettre un remplacement rapide de l'outil de manutention (7) encrassé par un outil de manutention (7) propre, ou
b) **en ce que** le bras de robot destiné au guidage de l'outil de manutention (7) est assemblé au reste du robot de manutention (1) au moyen d'un accouplement rapide, afin de permettre un remplacement rapide du bras de robot encrassé par un bras de robot propre.

8. Robot (1) selon l'une quelconque des revendications précédentes, **caractérisé**
a) **en ce que** le bras de robot destiné au guidage de l'outil de manutention (7) comporte un revêtement (17) absorbant, qui absorbe la peinture projetée et, de ce fait, empêche la peinture de s'écouler goutte à goutte, et/ou
b) **en ce que** le bras de robot destiné au guidage de l'outil de manutention (7) et/ou l'outil de manutention (7) comportent, dans leur paroi extérieure, des buses de nettoyage qui permettent de projeter le produit de nettoyage.

9. Robot (1) selon l'une quelconque des revendications précédentes, **caractérisé**
a) **en ce que** le robot (1) est disposé dans une cabine de peinture comportant une paroi, ladite paroi délimitant physiquement la cabine de peinture, et
b) **en ce que** dans la paroi de cabine est disposée une ouverture de nettoyage qui permet le passage de l'outil de manutention (7) depuis le côté intérieur de la paroi de cabine vers le côté extérieur de la paroi de cabine, afin de nettoyer l'outil de manutention (7) à l'extérieur de la cabine de peinture.

10. Robot (1) selon l'une quelconque des revendications précédentes, **caractérisé**
a) **en ce que** le robot (1) est un robot de type SCARA, qui comporte plusieurs axes de déplacement rotatifs parallèles, et/ou
b) **en ce que** l'outil de manutention (7) est un ouvreur de porte ou un ouvreur de capot.

11. Installation de peinture comportant un robot (1) selon l'une quelconque des revendications précédentes.

12. Procédé de fonctionnement pour une installation de peinture, comportant les étapes suivantes :
a) application d'un jet de peinture sur une pièce à revêtir, en particulier sur une pièce d'une carrosserie d'automobile, au moyen d'un robot de peinture,
b) manutention de la pièce de carrosserie d'automobile par un outil de manutention (7) d'un robot de manutention (1), en particulier ouverture et fermeture d'une porte ou d'un capot de
ladite pièce de carrosserie, l'outil de manutention (7) ou un élément sensible à l'encrassement (15) du robot de manutention (1) ou du robot de peinture étant exposés à un jet de pulvérisation, l'outil de manutention (7) étant disposé au niveau de l'extrémité distale d'un bras (15) du robot de manutention (1),
c) nettoyage ou préservation automatique de toute trace de peinture appliquée sur l'outil de manutention (7) ou sur l'élément sensible à l'encrassement (15) du robot de manutention (1) et/ou du robot de peinture,
**caractérisé en ce que**
d) **en ce que** le bras de robot (15), destiné au guidage de l'outil de manutention (7), est orienté selon un angle aigu ou parallèlement au jet de pulvérisation de la peinture, afin de présenter au jet de pulvérisation le moins de surfaces d'attaques possibles, et
e) **en ce que** la peinture s'écoule goutte à goutte à partir d'une zone d'égouttage (16) prévue sur le bras de robot destiné au guidage de l'outil de manutention (7).

13. Procédé de fonctionnement selon la revendication 12, **caractérisé**
a) **en ce que** l'outil de manutention (7) ou l'élément de robot (15) sensible à l'encrassement sont soumis à un traitement de nettoyage pour éliminer la peinture qui y adhère, et/ ou
b) **en ce que** l'adhérence de la peinture sur l'outil de manutention (7) ou l'élément de robot (15) sensible à l'encrassement est empêchée ou du moins rendue difficile, et/ou
c) **en ce que** l'outil de manutention (7), en vue de son nettoyage, est introduit par le robot de manutention (1) dans un dispositif de nettoyage (8).

14. Procédé de fonctionnement selon l'une quelconque des revendications 12 à 13, **caractérisé**
a) **en ce que**, pour le nettoyage, un écran de protection sur l'outil de manutention (7) ou sur l'élément de robot (15) sensible à l'encrassement du robot de manutention (1) et/ou du robot de peinture, est remplacé, ou
b) **en ce que**, pour le nettoyage, l'outil de manutention (7) est remplacé par un outil de manutention (7) propre, ou
c) **en ce que**, pour le nettoyage, l'élément de robot (15) encrassé muni de l'outil de manutention (7) encrassé est remplacé par un élément de robot (15) propre muni d'un outil de manutention (7) propre, ou
d) **en ce que** pour le nettoyage de l'outil de manutention (7), celui-ci est passé à travers une ouverture de nettoyage dans une paroi d'une cabine de peinture et est nettoyé à l'extérieur de la cabine de peinture.

15. Procédé de fonctionnement selon l'une quelconque des revendications 12 à 14, **caractérisé**
a) **en ce que** l'outil de manutention (7) ou l'élément de robot (15) sensible à l'encrassement du robot de manutention (1) d'un robot de peinture est nettoyé, le robot de peinture projetant à des fins de nettoyage un solvant ou de l'air sur l'outil de manutention (7) à nettoyer ou sur l'élément de robot (15) sensible à l'encrassement, et/ou
b) **en ce que**, pendant le nettoyage, le robot de peinture projette le solvant ou l'air par l'intermédiaire d'un pulvérisateur ou d'une buse de nettoyage séparée, et/ou
c) **en ce que** le nettoyage de l'outil de manutention (7) ou de l'élément de robot (15) sensible à l'encrassement du robot de manutention (1) et/ou du robot de peinture est effectué
- pendant un intervalle de changement de peinture, pendant lequel on change la peinture à appliquer, ou
- pendant une période d'interruption de la production qui se produit indépendamment du nettoyage, ou
- pendant une interruption du nettoyage de l'installation de peinture, et/ou
- après chaque revêtement d'une pièce ou après un nombre déterminé de revêtements d'une pièce.
